# FASCICULE DE BREVET EUROPEEN

(11) **EP 0 373 009 B1**
(45) Date de publication et mention de la délivrance du brevet: **05.01.1994**
(21) Numéro de dépôt: 89402869.5
(22) Date de dépôt: 17.10.1989
(51) Int. Cl.: A43B 7/02

(54) **Chaussure de ski alpin ou de randonnée équipée d'une source d'énergie**
Alpin- oder Tourenschischuh mit einer Energiequelle
Ski boot with an energy source

(30) Priorité: 08.11.1988 FR 8814549
(43) Date de publication de la demande: 13.06.1990
(73) Titulaire: SALOMON S.A., 74370 Pringy (FR)
(72) Inventeur: Mabboux, Michel, F-74600 Seynod (FR); Demarchi, Jean-Louis, F-74410 Saint Jorioz (FR)
(74) Mandataire: Bruder, Michel

(56) Documents cités:
- WO-A-86/05663
- US-A- 3 663 796
- US-A- 3 977 093
- US-A- 4 180 922
- US-A- 4 736 530

## Description

La présente invention concerne une chaussure de ski alpin ou de randonnée équipée d'une source d'énergie à combustible liquide ou gazeux alimentant un dispositif de chauffage logé dans la chaussure.

On connaît déjà des chaussures de ski dans lesquelles sont incorporés, dans le but d'améliorer le confort du porteur, des dispositifs de chauffage soit du type électrique à résistance chauffante soit du type à combustible liquide ou gazeux qui utilisent dans ce cas un réservoir de combustible et un brûleur logés dans la chaussure. Les dispositifs de chauffage à combustible liquide ou gazeux présentent l'avantage, par rapport aux dispositifs électriques, de permettre d'obtenir une plus grande autonomie et d'assurer pendant une période de temps relativement longue la température de confort désirée à l'intérieur de la chaussure.

En ce qui concerne les dispositifs à chauffage électrique le brevet US-A-3 977 093, décrit une chaussure équipée d'une source d'énergie électrique alimentant un dispositif de chauffage électrique par l'intermédiaire d'un interrupteur marche-arrêt actionné par la pression du pied engagé dans la chaussure. Les dispositifs de chauffage utilisant un combustible liquide, tels que décrits, par exemple, dans les brevets IT-1 136 269 et FR-A-2 080 146, comportent généralement un brûleur à combustible liquide rechargeable lequel est disposé sous une plaque de diffusion de la chaleur incorporée dans la semelle de la chaussure de manière à s'étendre le plus près possible du pied du porteur de la chaussure. D'autres dispositifs de chauffage qui utilisent un combustible gazeux comprennent un réservoir de gaz alimentant à travers une vanne un brûleur catalytique tous ces éléments étant également logés en totalité dans la semelle de la chaussure. De tels dispositifs de chauffage à combustible gazeux sont décrits par exemple dans le modèle d'utilité italien 196850 et dans la demande de brevet internationale W086/05663. Ces dispositifs de chauffage à combustible gazeux sont du type à réservoir de gaz rechargeable et il est nécessaire par conséquent de prévoir dans la semelle de la chaussure qui contient le réservoir un orifice à travers lequel le réservoir de gaz interne peut être raccordé à une source de recharge en gaz externe.

Les dispositifs de chauffage connus à combustible liquide ou gazeux, présentent l'inconvénient qu'une fois le chauffage mis en marche, l'arrêt de ce chauffage ne peut être obtenu que par intervention manuelle du porteur de la chaussure. Autrement dit celui-ci doit penser à couper le chauffage lorsqu'il quitte sa chaussure et il peut évidemment arriver qu'il oublie de procéder à cette manoeuvre, ce qui se traduit alors par une poursuite du chauffage de la chaussure déchaussée, d'où un épuisement rapide de la source d'énergie utilisée et un gaspillage de cette énergie.

La présente invention vise à remédier à ces inconvénients en procurant une chaussure pourvue de moyens provoquant automatiquement la coupure de l'alimentation en combustible aussitôt que le porteur de la chaussure dégage son pied de celle-ci.

A cet effet est prévue une chaussure de ski alpin ou de randonnée équipée d'une source d'énergie à combustible liquide ou gazeux alimentant un dispositif de chauffage et comprenant un dispositif commandant un organe d'alimentation du dispositif de chauffage branché entre la source d'énergie et le dispositif de chauffage, caractérisée en ce qu'elle comprend, à l'intérieur de la chaussure, des moyens sensibles à la pression exercée par le pied sur la semelle interne de la chaussure et des moyens de liaison mécanique entre le dispositif commandant l'organe d'alimentation du dispositif de chauffage et les moyens sensibles à la pression exercée par le pied afin d'autoriser l'ouverture de l'organe d'alimentation en combustible uniquement lorsque la chaussure est chaussée et de provoquer automatiquement la fermeture de cet organe d'alimentation aussitôt que la chaussure est déchaussée.

De préférence les moyens détectant la présence du pied dans la chaussure sont sensibles à la pression exercée par le pied sur la samelle interne de la chaussure et cette détection de la pression est transmise mécaniquement au dispositif commandant l'organe d'alimentation de l'ensemble chauffant en énergie.

On décrira ci-après, à titre d'exemples non limitatifs, diverses formes d'exécution de la présente invention. en référence au dessin annexé sur lequel :
La figure 1 est une vue en coupe verticale et longitudinale d'une chaussure à tige en une seule partie pourvue d'un dispositif de chauffage à gaz suivant l'invention.
Les figures 2,3 et 4 sont des vues en coupe verticale et longitudinale partielle à plus grande échelle illustrant le fonctionnement du dispositif de commande de l'alimentation en gaz.
La figure 5 est une vue en perspective simplifiée à plus grande échelle, du mécanisme du dispositif de commande de l'alimentation en gaz.
La figure 6 est une vue en coupe verticale et longitudinale de la partie inférieure et postérieure d'une chaussure de ski alpin à capot arrière articulé.
La figure 7 est une vue en perspective du ressort de verrouillage utilisé dans le dispositif de chauffage incorporé dans la chaussure de la figure 6.
La figure 8 est une vue en coupe verticale et longitudinale d'une variante d'exécution de la partie inférieure du dispositif incorporé dans une chaussure de ski alpin à capot arrière articulé.
La figure 9 est une vue en coupe verticale et longitudinale d'une variante d'exécution du dispositif de commande de l'alimentation en gaz.
La figure 10 est une vue en perspective partielle du dispositif de commande de l'alimentation en gaz représenté sur la figure 9.
La figure 11 est une vue en coupe verticale et longitudinale partielle des moyens de liaison entre les deux platines du dispositif de commande représenté sur les figure 9 et 10.
Les figures 12 et 13 sont des vues en coupe verti cale et longitudinale partielle de variantes d'exécution des moyens de liaison entre les deux platines du dispositif de commande de l'alimentation en gaz.

La chaussure à tige suivant l'invention qui peut être une chaussure de ski alpin ou de randonnée est pourvue d'un dispositif de chauffage qui dans le cas de la forme d'exécution non limitative présentement décrite, est du type à gaz combustible. Toutefois l'invention s'appliquerait de la même façon à une chaussure pourvue d'un dispositif de chauffage électrique ou à combustible liquide. Le dispositif de chauffage comprend un ensemble chauffant 1 qui est logé dans un évidement de forme appropriée prévu dans la partie supérieure de la semelle 2 de la chaussure. Cet ensemble chauffant 1 comprend un brûleur 3 fixé par exemple par soudage, sous une plaque de diffusion de la chaleur 4 elle même placée sous la semelle interne 5 de la chaussure afin de pouvoir chauffer le pied du skieur par grand froid. Le bruleur 3 est relié à un tube d'alimentation en gaz 7 et à proximité du bruleur 3 est disposée une électrode 8 faisant partie d'un dispositif d'allumage par exemple du type piézo électrique, auquel elle est raccordée par un conducteur 9.

L' ensemble chauffant 1 est alimenté en gaz à partir d'une cartouche de gaz combustible interchangeable 11 qui est maintenue dans un logement prévu dans la partie postérieure de la tige 12 de la chaussure, à l'intérieur de celle-ci. La cartouche de gaz 11 est disposée verticalement avec son orifice de sortie du gaz dirigé vers le bas. Dans la description qui va suivre on considérera que le sens "vertical" est celui suivant lequel s'étend la tige 12 alors qu'en fait la paroi postérieure de cette tige est légèrement inclinée vers l'avant. La cartouche de gaz 11 est raccordée, à son extrémité inférieure, à un organe d'alimentation 13 constitué par un ensemble formant robinet et détendeur dont l'organe de commande d'ouverture et de fermeture est constitué par un doigt 14 faisant saillie à l'extérieur du corps du robinet 13 et mobile dans une lumière verticale de ce corps. Le doigt 14 est repoussé vers le bas, en direction de sa position d'ouverture, par un ressort de rappel 14a logé à l'intérieur du robinet détendeur 13. Le doigt 14 de commande du robinet 13 est actionné par une patte 15 faisant partie d'un dispositif 16 de commande de l'alimentation en gaz. Ce dispositif 16 agit également sur un poussoir 17 d'un allumeur 18, par exemple du type piézo électrique, qui est relié par le conducteur électrique 9, à l'électrode 8 afin de produire une étincelle d'allumage.

Dans la forme d'exécution non limitative représentée sur la figure 1 de dispositif 16 de commande de l'alimentation en gaz qui agit sur le robinet 13, comprend deux platines sensiblement verticales, adjacentes l'une à l'autre, contenues dans des plans verticaux et longitudinaux, à savoir une platine de commande manuelle 19 relativement de petite hauteur, et une platine 21 d'actionnement du robinet 13, de plus grande hauteur, s'étendant à la fois au dessus et au dessous de la platine 19. La platine 21 d'actionnement du robinet 13, de forme générale rectangulaire, porte à sa partie inférieure, la patte 15 s'étendant sous le doigt 14 et au contact de celui-ci. La platine 19 de commande manuelle présente sensiblement la forme d'un C ouvert vers l'arrière et elle comprend une âme verticale 19a prolongée à ses deux extrémités, respectivement par deux ailes inférieure 19b et supérieure 19c. L'aile inférieure 19b sert à actionner le poussoir 17 de l'allumeur piézo électrique 18 et elle est logée entre la surface supérieure de ce poussoir 17 et une saillie interne 22 de la paroi postérieure de la tige de la chaussure. L'aile supérieure 19c de la platine de commande manuelle 19 s'étend à l'extérieur de la paroi postérieure de la tige 12, en passant à travers une lumière 23 allongée dans le sens vertical. A l'extrémité externe de cette aile 19c est fixé un bouton de commande 24. Par ailleurs la platine 21 est sollicitée constamment vers le haut par un ressort de compression 25 prenant appui sur la face supérieure de la saillie interne 22.

Les deux platines 19 et 21 sont accouplées l'une à l'autre par des moyens permettant un mouvement vertical relatif de la platine de commande manuelle 19 par rapport à la platine d'actionnement 21. Plus particulièrement l'âme 19a de la platine de commande manuelle 19 porte deux ergots 26, alignés dans la direction verticale et qui sont respectivement engagés dans des lumières 27 qui sont ménagées dans la platine d'actionnement du robinet 21 et qui sont alignées dans la direction verticale.

La platine de commande manuelle 19 comprend également, à sa partie supérieure, une patte 19d s'étendant vers le haut et agissant sur un cliquet 28 qui est articulé sur la partie supérieure de la platine 21 d'actionnement du robinet, autour d'un axe horizontal et transversal 29. Ce cliquet 28 est réalisé sous la forme d'un levier à deux branches formant un angle aigu et s'étendant en direction de la paroi postérieure de la tige 12. La branche inférieure 28a du cliquet 28 est en contact, à son extrémité, avec l'extrémité supérieure de la patte d'actionnement 19d et la branche supérieure 28b de ce cliquet s'étend vers le haut jusqu'à la paroi postérieure de la tige 12. Le cliquet 28 est sollicité dans le sens des aiguilles d'une montre par un ressort 31, si bien que sa branche supérieure 28b est repoussée constamment en direction de la paroi postérieure de la tige 12.

Le dispositif 16 de commande de l'alimentation en gaz comprend par ailleurs un coulisseau 32 (figure 5), ayant la forme d'un U inversé, qui est monté mobile verticalement le long de la face interne de la paroi postérieure de la tige 12. Ce coulisseau 32 comprend une âme supérieure horizontale et transversale 32a qui est prolongée vers le bas par deux ailes latérales 32b et 32c. Le bord inférieur 32d de l'âme 32a constitue une butée mobile pour l'extrémité supérieure de la branche supérieure 28b du cliquet 28. Ce bord inférieur 32d est découpé, dans sa partie centrale, d'une encoche 32e ouverte vers le bas et dans laquelle peut venir s'engager une dent 33 solidaire de la face interne de la paroi postérieure de la tige 12. Cette dent 33 présente sensiblement une forme de triangle rectangle dont le côté supérieur 33a, constituant l'un des côtés de l'angle droit sert de butée pour le coulisseau 32 dans son mouvement vers le bas. L'hypothénuse 33b de la dent triangulaire 33 s'étend vers le bas et elle forme une rampe de dégagement pour le cliquet 28.

A leurs extrémités inférieures les deux ailes verticales 32b,32c du coulisseau 32 sont reliées, par l'intermédiaire d'une tringlerie 34, à un levier 35 sensiblement horizontal logé dans la semelle 2 de la chaussure. Ce levier 35 est articulé, à son extrémité antérieure, autour d'un axe horizontal et transversal 36 et il est sollicité vers le haut par un ressort 37. Ce levier 35 est accroché à son extrémité postérieure, à la tringlerie de liaison 34. Sur ce levier 35 prend appui, par l'intermédiaire d'un plot 5a, la partie extrême postérieure de la semelle interne 5.

Lorsque le pied du skieur est engagé dans la chaussure, comme il est représenté schématiquement en trait mixte sur la figure 1. une pression, illustrée par la flèche P. s'exerce sur la semelle interne 5 de cette chaussure et la partie extrême postérieure de celle-ci est repoussée vers le bas et il en est de même du levier 35. Le pivotement du levier 35 vers le bas est transmis au coulisseau 32. par l'intermédiaire de la tringlerie 34, et ce coulisseau 32 vient alors occuper sa position extrême inférieure, telle que représentée sur la figure 2, dans laquelle son âme horizontale 32a vient en butée contre le côté supérieure 33a de la dent 33, qui est alors engagée dans le fond de l'encoche 32e. Le cliquet porte alors librement, par l'extrémité supé rieure de sa branche supérieure 28b. sur la face verticale interne de l'âme 32a comme il est représenté sur la figure 2. Dans cette position le dispositif 16 de commande d'alimentation en gaz se trouve normalement en position de fermeture. La platine 21 d'actionnement du robinet 13 est en effet repoussée, par le ressort 25, en position extrême supérieure et sa patte inférieure 15 maintient le doigt 14 d'actionnement du robinet 13, dans sa position extrême supérieure correspondant à la fermeture de ce robinet. Par ailleurs la platine de commande manuelle 19 est également repoussée dans sa position extrême supérieure par l'intermédiaire de la platine 21, position dans laquelle son aile inférieure 19b est en contact avec la saillie 22.

Si le skieur désire mettre en marche le dispositif de chauffage, il appuie vers le bas sur le bouton de commande 24, ce qui a pour effet de provoquer la descente des deux platines 19 et 21, à l'encontre de l'action du ressort de rappel 25. La descente de la patte 15 libère le doigt 14 qui est alos repoussé en position inférieure d'ouverture par le ressort 14a si bien que le robinet 13 s'ouvre et que le gaz peut s'écouler en direction du brûleur 3. En poursuivant temporairement le mouvement de descente du bouton de commande 24 au-delà de la position intermédiaire d'ouverture la platine 19 repousse par son aile inférieure 19b, le poussoir 17 de l'allumeur piézo-électrique 18, ce qui provoque alors la production d'une étincelle à l'électrode 8 pour allumer le gaz. Après relâchement du bouton de commande 24. celui-ci se replace automatiquement sous l'action du ressort de rappel 25, dans la position d'ouverture intermédiaire qui est représentée sur la figure 1. Il est retenu dans cette position du fait que le cliquet 28 se trouve alors verrouillé, ainsi qu'il est représenté sur la figure 3. En effet, au cours du mouvement de descente de la platine 21 d'actionnement du robinet 13, la branche supérieure 28b du cliquet 28 glisse sur la face interne de l'âme supérieure 32a du coulisseau 32 et lorsqu'elle arrive juste en dessous du bord inférieur 32d de cette âme 32a, le cliquet 28 pivote dans le sens des aiguilles d'une montre, autour de son axe 29, sous l'action du ressort 31, l'extrémité de la branche supérieure 28b du cliquet 28 vient s'engager sous le bord inférieur 32d de l'âme 32a et elle est ainsi immobilisée par ce dernier. Le cliquet 28 étant ainsi verrouillé sa branche inférieure 28a constitue une butée fixe contre laquelle est appliquée la patte supérieure 19d de la platine 19, en empêchant ainsi le retour automatique des deux platines 19 et 21 en position de fermeture. Le skieur peut toutefois couper à tout moment le chauffage, en tirant le bouton de commande 24 vers le haut. Dans ce cas la patte 19d force sur le cliquet 28 et le fait pivoter dans le sens inverse des aiguilles d'une montre autour de l'axe 29 en dégageant ainsi la branche supérieure 28b du bord 32d. A partir de ce moment les deux platines 19,21 peuvent coulisser automatiquement vers le haut, sous l'action du ressort de rappel 25, pour passer en position de fermeture de l'alimentation du gaz.

D'après la description qui précède on voit que, pour que le cliquet 28 puisse être verrouillé en position et constituer une butée pour maintenir les platines 19 et 21 en position d'ouverture du gaz, il est nécessaire que le coulisseau 32 soit en position basse, autrement dit qu'une pression s'exerce sur la partie postérieure de la semelle interne 5. Par conséquent, si le skieur oublie de couper le chauffage lorsqu'il enlève sa chaussure, la coupure de l'alimentation en gaz du brûleur 3 s'effectue automatiquement aussitôt que le skieur enlève sa chaussure du fait que la semelle interne 5 n'est alors plus soumise à une pression. En effet dans ce cas, le levier 35 pivote vers le haut sous l'action du ressort 37, le coulisseau 32 est déplacé vers le haut, dans la position de repos ou de fermeture illustrée sur la figure 4, et les deux platines 19,21 se déplacent également vers le haut en position extrême supérieure de fermeture du fait que le cliquet 28 n'est plus verrouillé. Durant ce mouvement l'extrémité de la branche supérieure 28b du cliquet 28 glisse sur la rampe 33b de la dent 33, ce qui provoque un pivotement du cliquet 28 dans le sens inverse des aiguilles d'une montre autour de l'axe 29, à l'encontre de l'action du ressort 31.

La figure 6 illustre une variante d'exécution de l'invention appliquée à une chaussure de ski alpin du type comportant un bas de coque 38 sur lequel est articulé un capot arrière 39, autour d'un axe horizontal et transversal 41. Dans ce cas le verrouillage de la platine 21 d'actionnement du robinet 13, en position d'ouverture, est assuré par un crochet 42 prolongeant vers le bas cette platine et qui s'engage dans la partie extrême supérieure d'un ressort de verrouillage 43 porté par la partie inférieure du capot arrière 39. Ce ressort 43, représenté d'une manière détaillée sur la figure 7, comprend une partie centrale supérieure 43a en forme de ganse, ouverte vers le bas. qui est plane ou qui forme de préférence un dièdre d'angle obtus ouvert vers l'intérieur, comme il est représenté sur le dessin, afin de suivre au mieux la forme du capot arrière 39. Les deux branches latérales de la ganse 43a sont prolongées, à leurs extrémités inférieures, par des enroulements hélicoïdaux coaxiaux 43b et 43c entourant un axe horizontal et transversal 44 porté par la partie inférieure et postérieure du capot arrière 39. Les enroulements hélicoïdaux coaxiaux 43b,43c sont à leur tout prolongés par des branches d'appui coplanaires 43d,43e, formant un angle aigu avec la ganse supérieur 43a. De préférence chacune des branches d'appui 43d,43e a sensiblement la forme d'un U ouvert vers le bas. dont la branche externe s'étend à la fois au-dessus et en dessous de l'axe d'enroulement 44. Les branches d'appui coplanaires 43d,43e sont destinées à venir s'appliquer contre la partie supérieure 45a, escamotable vers le bas, d'un levier 45 sensiblement en forme de L qui comprend une aile inférieure 45b sensiblement horizontale s'étendant vers l'avant, sous la partie extrême postérieure de la semelle interne 5. Un ressort de rappel 46 est logé en-dessous de l'aile horizontale inférieure 45b et ce ressort repousse en permanence cette aile vers le haut. Par ailleurs dans la partie supérieure 45a du levier 45 sont ménagées des lumières 47 qui sont inclinés de haut en bas et d'avant en arrière et dans ces lumières s'étendent des tétons horizontaux et transversaux 48 solidaires du bas de coque 38 pour commander le mouvement du levier 45.

Sur la figure 6 le levier 45 est représenté en trait plein dans la position qu'il occupe lorsque la chaussure est chaussée et en trait mixte dans le cas contraire. Par conséquent, lorsque la chaussure est chaussée. la semelle interne 5 qui est soumise à la pression du pied, appuie, par sa partie extrême postérieure. sur l'aile horizontale inférieure 45b du levier 45, ce qui a pour effet de faire descendre ce levier 45, dans son ensemble, de sa position indiquée en trait mixte à sa position indiquée en trait plein. Du fait la liaison entre le bas de coque 38 et le levier 45 réalisée par les lumières glissant sur les tétons 48, ces lumières provoquent, du fait de leur inclinaison, un déplacement de la partie supérieure du levier 45 vers l'extérieur. Dans la position atteinte la face postérieure de la partie supérieur 45a du levier 45 constitue une surface d'appui contre laquelle sont plaquées les branches coplanaires 43d,43e du ressort 43. Ce ressort 43 se trouve ainsi maintenu en position de verrouillage dans laquelle il peut assurer la retenue du crochet 43, lorsque la platine 21 se trouve dans la position basse d'ouverture, et par conséquent le maintien du dispositif de commande d'alimentation en gaz en position d'ouverture. Lors du déchaussage, le ressort 46 repousse l'aile inférieure 45b et l'ensemble du levier 45 vers le haut, ce qui a pour effet de faire passer ce levier dans sa position de repos indiquée en trait mixte. Du fait des lumières 47 et des tétons 48, la face postérieure d'appui de la partie supérieure 45a du levier 45 s'écarte des branches d'appui 43d,43c du ressort 43. Par ailleurs, par suite du mouvement de basculement d'ouverture totale du capot arrière 39, avant que le skieur ne dégage son pied de la chaussure, les branches 43d,43e du ressort 43 viennent en contact avec une saillie externe 50 prévue à la partie inférieure de la paroi postérieure du bas de coque 38. Cette saillie 50 constitue une rampe de dégagement provoquant, lorsque les branches 43d,43e du ressort 43 viennent en contact avec elle, par leurs parties extrêmes inférieures, un pivotement, dans le sens inverse des aiguilles d'une montre, de l'ensemble du ressort 43 autour de l'axe 44 si bien que la ganse 43a du ressort 43 est désolidarisée de sa liaison avec le crochet 42. De ce fait le crochet 42 n'est plus retenu, il échappe alors automatiquement au ressort 43 et le dispositif de commande d'alimentation en gaz revient automatiquement en position de fermeture.

La coupure automatique de l'alimentation en gaz est également obtenue lors du basculement du capot arrière 39 vers l'arrière autour de l'axe 41, même si le skieur garde alors la chaussure à son pied. En effet au cours de ce mouvement d'ouverture du capot arrière 39 les branches d'appui 43d,43e du ressort 43 glissent le long de la face postérieure et supérieure 45a du levier 45 puis à un certain moment, au cours du mouvement de basculement, elles échappent à cette face en se trouvant placées à distance de la paroi inférieure et postérieure du bas de coque 38 et les branches 43d et 43e du ressort 43 sont là aussi à nouveau sollicitées par la rampe de dégagement 50 lors du basculement du capot arrière 39 en position d'ouverture totale si bien que le ressort de verrouillage 43 est alors libéré ce qui provoque la coupure automatique de l'alimentation en gaz.

La figure 8 représente une variante du dispositif qui vient d'être décrit, variante dans laquelle le levier 45 est articulé autour d'un axe horizontal et transversal 49 prévu à l'extrémité antérieure de sa branche inférieure 45b. Dans ce cas le levier 45 pivote dans un sens ou dans l'autre autour de l'axe 49, soit sous l'action de la semelle interne 5 soit sous celle du ressort de rappel 46.

Les figures 9,10 et 11 représentent une variante d'exécution du dispositif 16 de commande de l'alimentation en gaz. Dans cette forme d'exécution les deux platines accolées, à savoir la platine de commande manuelle 19 et la platine 21 d'actionnement du robinet 13, sont logées à coulissement vertical dans un support commun 51 fixé à la paroi postérieure de la tige 12. Ce support 51 présente deux ailes latérales opposées 52, s'étendant verticalement par lesquelles il prend appui contre la paroi postérieure de la tige 12 et, entre ces deux ailes 52, un évidement borgne 53 fermé à sa partie inférieure et débouchant dans la face supérieure du support 51. Dans cet évidement 53 est engagé le ressort de compression 25 qui prend appui, à son extrémité inférieure, dans le fond du logement 53 et qui sollicite la platine 21 vers le haut. Le support 51 est percé de part en part, dans sa partie antérieure. d'un trou 54, de section droite horizontale de forme rectangulaire correspondant à la superposition des sections droites rectangulaires des deux platines accolées 19,21 si bien que ces deux platines sont guidées étroitement à coulissement vertical dans le support 51.

Dans la forme d'exécution représentée sur les figures 9 à 11 les moyens permettant un mouvement vertical relatif de la platine de commande manuelle 19 par rapport à la platine d'actionnement 21 comprennent un plot cylindrique 55 logé et immobilisé dans une encoche 56 de même longueur, laquelle est formée dans le bord vertical antérieur de la platine de commande manuelle 19. Le plot 55 fait saillie par rapport à la face de la platine 19 qui est en contact avec l'autre platine 21 et il est engagé dans une lumière verticale correspondante 27 prévue dans la platine 21. La longueur de la lumière 27 est naturellement choisie supérieure à celle du plot 55 afin de permettre le mouvement de coulissement relatif de la platine 19 par rapport à l'autre platine 21.

Dans la variante d'exécution de l'invention représentée sur la figure 12 l'organe de la platine 19 qui fait saillie dans la lumière 27 de la platine 21 est constitué par une languette 57 qui est découpée dans la platine 19, en restant attenante à celle-ci par l'un de ses côtés, et qui est cambrée de manière à s'étendre dans la lumière 27 de la platine 21. Dans cette forme d'exécution la languette en saillie 57 comprend une partie centrale 57a située dans le plan de la platine 19 et deux ailes latérales 57b qui sont cambrées vers l'extérieur et qui s'engagent dans la lumière 27, si bien que la languette 57 présente en section droite sensiblement la forme d'un oméga.

Dans la variante d'exécution de l'invention représentée sur la figure 13 l'organe en saillie dans la lumière 27 de la platine 21 est constitué par une patte 58 qui est découpée dans la platine 19 et qui est cambrée à l'équerre de manière à faire saillie par rapport au plan de la platine 19 et a être engagée dans la lumière 27.

Bien que la description qui précéde ait porté sur une chaussure de ski alpin comportant, en tant que dispositif consommateur d'énergie. un dispositif de chauffage, il va de soi que l'invention pourrait s'appliquer également à n'importe quel dispositif consommateur d'énergie. destiné par exemple à exercer une action mécanique automatique.

## Revendications

1. Chaussure de ski alpin ou de randonnée équipée d'une source d'énergie (11) à combustible liquide ou gazeux alimentant un dispositif de chauffage (1) et comprenant un dispositif (16) commandant un organe d'alimentation (13) du dispositif de chauffage (1) branché entre la source d'énergie (11) et le dispositif de chauffage (1), caractérisée en ce qu'elle comprend, à l'intérieur de la chaussure, des moyens (35-37) sensibles à la pression exercée par le pied sur la semelle inteme (5) de la chaussure et des moyens de liaison mécanique (32,34) entre le dispositif (16) commandant l'organe d'alimentation (13) du dispositif de chauffage (1) et les moyens (35-37) sensibles à la pression exercée par le pied afin d'autoriser l'ouverture de l'organe (13) d'alimentation en combustible uniquement lorsque la chaussure est chaussée et de provoquer automatiquement la fermeture de cet organe d'alimentation (13) aussitôt que la chaussure est déchaussée.

2. Chaussure suivant la revendication 1 caractérisée en ce que le dispositif (16) commandant l'organe d'alimentation (13) comprend un élément (21) d'actionnement de l'organe (13) d'alimentation de l'ensemble chauffant (1) en énergie, cet élément d'actionnement, monté mobile verticalement à l'intérieur de la tige (12) de la chaussure, étant actionné par un bouton de commande (24) monté mobile verticalement à l'extérieur de la paroi postérieure de la tige (12), cet élément d'actionnement mobile (21) portant des moyens de verrouillage (28,42) coopérant avec des moyens d'immobilisation (32,43) portés par la tige (12) et sur lesquels agissent les moyens (32,34,35,45) sensibles à la pression du pied de manière à bloquer ou non en position de verrouillage les moyens d'immobilisation (32,43) suivant qu'une pression est exercée ou non sur la semelle inteme (5) de la chaussure, et par conséquent à maintenir ou non l'élément (21) d'actionnement de l'organe (13) d'alimentation de l'ensemble chauffant en position d'ouverture.

3. Chaussure suivant la revendication 2 caractérisée en ce que le dispositif (16) de commande de l'alimentation en énergie comprend deux platines sensiblement verticales, adjacentes l'une à l'autre, contenues dans des plans verticaux et longitudinaux, à savoir une platine de commande manuelle (19), et une platine (21) d'actionnement de l'organe d'alimentation ou robinet (13), la platine (21) d'actionnement du robinet (13), de plus grande hauteur, s'étendant à la fois au-dessus et au-dessous de la platine (19), porte, à sa partie inférieure, une patte (15) actionnant un doigt de commande (14) du robinet (13), la platine de commande manuelle (19) présente sensiblement la forme d'un C ouvert vers l'arrière et elle comprend une âme verticale (19a) prolongée, à ses deux extrémités, respectivement par deux ailes inférieure (19b) et supérieure (19c), l'aile supérieure (19c) de la platine de commande manuelle (19) s'étendant à l'extérieur de la paroi postérieure de la tige (12), et portant, à son extrémité externe, un bouton de commande (24), la platine (21) est sollicitée constamment vers le haut par un ressort (25) et elle est accouplée à la platine (19) par des moyens permettant un mouvement vertical relatif de la platine de commande manuelle (19) par rapport à la platine d'actionnement (21).

4. Chaussure suivant la revendication 3 caractérisée en ce que la platine de commande manuelle (19) comprend, à sa partie supérieure, une patte (19d) s'étendant vers le haut et agissant sur un cliquet (28) qui est articulé sur la partie supérieure de la platine (21) d'actionnement du robinet, autour d'un axe horizontal et transversal (29), ce cliquet (28) étant réalisé sous la forme d'un lever à deux branches formant un angle aigu et s'étendant en direction de la paroi postérieure de la tige (12), la branche inférieure (28a) du cliquet (28) étant en contact, à son extrémité, avec la patte d'actionnement (19d) et la branche supérieure (28b) de ce cliquet s'étendant vers le haut jusqu'à la paroi postérieure de la tige (12), le cliquet (28) étant sollicité par un ressort (31) de telle façon que sa branche supérieure (28b) soit repoussée constamment en direction de la paroi postérieure de la tige (12) sur laquelle peut glisser verticalement un coulisseau (32) formant une butée mobile pour le cliquet (28), ce coulisseau (32) étant relié, par une tringlerie (34), à un levier (35) logé dans la semelle (2) de la chaussure et actionné par la semelle interne (5).

5. Chaussure suivant la revendication 4 caractérisée en ce que le levier (35) est articulé, à son extrémité antérieure, autour d'un axe horizontal et transversal (36) il est sollicité vers le haut par un ressort (37), il est accroché, à son extrémité postérieure, à la tringlerie de liaison (34) et sur ce levier (35) prend appui la partie extrême postérieure de la semelle interne (5).

6. Chaussure suivant l'une quelconque des revendications 4 et 5 caractérisée en ce que le coulisseau mobile (32) formant butée pour le cliquet (28) a la forme d'un U inversé, il comprend une âme supérieure horizontale et transversale (32a) qui est prolongée vers le bas par deux ailes latérale et verticale (32b,32c) reliées à la tringlerie de liaison (34), le bord inférieur (32d) de l'âme supérieure (32a) constituant une butée mobile pour l'extrémité de la branche supérieure (28b) du cliquet (28).

7. Chaussure suivant la revendication 6 caractérisée en ce que le bord inférieur (32d) de l'âme supérieure (32a) du coulisseau (32) est découpé, dans sa partie centrale, d'une encoche (32e) ouverte vers le bas et dans laquelle peut venir s'engager une dent (33) solidaire de la face interne de la paroi postérieure de la tige (12), cette dent (33) présentant sensiblement une forme de triangle rectangle dont le côté supérieur (33b), constituant l'un des côtés de l'angle droit, sert de butée pour le coulisseau (32) dans son mouvement vers le bas et dont l'hypoténuse (33b) s'étend vers le bas et forme une rampe de dégagement pour le cliquet (28).

8. Chaussure suivant la revendication 2 du type comportant un bas de coque (38) sur lequel est articulé un capot arrière (39), autour d'un axe horizontal et transversal (41), caractérisée en ce que la platine (21) d'actionnement du robinet (13) porte, à sa partie inférieure, un crochet (42) qui peut s'engager dans la partie extrême supérieure d'un ressort de verrouillage (43) porté par la partie inférieure du capot arrière (39).

9. Chaussure suivant la revendication 8 caractérisée en ce que le ressort de verrouillage (43) comprend une partie centrale supérieure (43a) en forme de ganse, ouverte vers le bas, les deux branches latérales de la ganse (43a) sont prolongées, à leurs extrémités inférieures, par des enroulements hélicoïdaux coaxiaux (43b,43c) entourant un axe horizontal et transversal (44) porté par la partie inférieure et postérieure du capot arrière (39), ces enroulements hélicoïdaux coaxiaux (43b,43c) sont à leur tour prolongés par des branches d'appui coplanaires (43d,43e), formant un angle aigu avec la ganse supérieure (43a) et s'appliquant contre la partie supérieure (45a) d'un lever (45) sensiblement en forme de L qui comprend une aile inférieure (45b) sensiblement horizontale, s'étendant vers l'avant, sous la partie extrême postérieure de la semelle inteme (5), un ressort de rappel (46) étant logé en dessous de l'aile horizontale inférieure (45b) du levier (45) pour repousser en permanence cette aile vers le haut et une saillie externe (50), formant rampe de dégagement pour le ressort (43), est prévue à la partie inférieure de la paroi postérieure du bas de coque (38) pour agir sur les branches d'appui (43d,43e) du ressort (43), en fin de mouvement d'ouverture du capot arrière (39), et faire échapper le ressort (43) par rapport au crochet (42) de la platine d'actionnement (21).

10. Chaussure suivant la revendication 9 caractérisée en ce que chacune des branches d'appui (43d,43e) du ressort (43) a sensiblement la forme d'un U ouvert vers le bas, dont une branche s'étend à la fois au-dessus et en dessous de l'axe d'enroulement (44).

11. Chaussure suivant l'une quelconque des revendications 9 et 10 caractérisée en ce que dans la partie supérieure du levier (45) sont ménagées des lumières (47) qui sont inclinées de haut en bas et d'avant en arrière et dans ces lumières s'étendent des tétons horizontaux et transversaux (48) solidaires du bas de coque (38), pour commander le mouvement du levier (45).

12. Chaussure suivant l'une quelconque des revendications 9 et 10 caractérisée en ce que le levier (45) est articulé autour d'un axe horizontal et transversal (49) prévu à l'extrémité antérieure de sa branche inférieure (45b), ce lever (45) pivotant dans un sens ou dans l'autre autour de l'axe (49), soit sous l'action de la semelle interne (5) soit sous celle du ressort de rappel (46).

## Claims

1. Alpine or cross-country ski boot equipped with an energy source (11) employing liquid or gaseous fuel supplying a heating device (1) and comprising a device (16) controlling a member (13) for supplying the heating device (1) connected between the source of energy (11) and the heating device (1), characterized in that it comprises, inside the boot, means (35-37) sensitive to the pressure exerted by the foot on the inner sole (5) of the boot and means (32, 34) for mechanical connection between the device (16) controlling the supply member (13) of the heating device (1) and the means (35-37) sensitive to the pressure exerted by the foot in order to allow opening of the fuel supply member (13) solely when the boot is on the foot and automatically to provoke closure of this supply member (13) as soon as the boot is taken off.

2. Boot according to Claim 1, characterized in that the device (16) controlling the supply member (13) comprises an element (21) for actuating the member (13) supplying the heating assembly (1) with energy, this actuation element, mounted to move vertically inside the ankle part (12) of the boot, being actuated by a control knob (24) mounted to move vertically outside the rear wall of the ankle part (12), this mobile actuation element (21) bearing locking means (28, 42) cooperating with immobilization means (32, 43) borne by the ankle part (12) and on which act the means (32, 34, 35, 45) sensitive to the pressure of the foot so as to block the immobilization means (32, 43) in locking position, or not, depending on whether or not a pressure is exerted on the inner sole (5) of the boot, and consequently to maintain, or not, the element (21) for actuating the supply member (13) of the heating assembly in open position.

3. Boot according to Claim 2, characterized in that the device (16) for controlling supply of energy comprises two substantially vertical plates, adjacent each other, contained in vertical and longitudinal planes, namely a manual control plate (19) and a plate (21) for actuating the supply member or valve (13), the plate (21) actuating the valve (13), of greater height, extending both above and below the plate (19), bears, in its lower part, a lug (15) actuating a finger (14) controlling the valve (13), the manual control plate (19) presenting substantially the form of a rearwardly open C and it comprises a vertical web (19a) extended, at its two ends, respectively by two lower (19b) and upper (19c) flanges, the upper flange (19c) of the manual control plate (19) extending outside the rear wall of the ankle part (12) and bearing, at its outer end, a control knob (24), the plate (21) is constantly urged upwardly by a spring (25) and it is coupled to the plate (19) by means allowing a relative vertical movement of the manual control plate (19) with respect to the actuation plate (21).

4. Boot according to Claim 3, characterized in that the manual control plate (19) comprises, in its upper part, a lug (19d) extending upwardly and acting on a pawl (28) which is articulated on the upper part of the plate (21) for actuating the valve, about a horizontal and transverse pin (29), this pawl (28) being made in the form of a two-armed lever forming an acute angle and extending in the direction of the rear wall of the ankle part (12), the lower arm (28a) of the pawl (28) being in contact, at its end, with the actuation lug (19d) and the upper arm (28b) of this pawl extending upwardly up to the rear wall of the ankle part (12), the paw] (28) being urged by a spring (31) so that its upper arm (28b) is pushed constantly in the direction of the rear wall of the ankle part (12) on which may vertically slide a slide block (32) forming a mobile stop for the pawl (28), this slide block (32) being connected, by a rod system (34), to a lever (35) housed in the sole (2) of the boot and actuated by the inner sole (5).

5. Boot according to Claim 4, characterized in that the lever (35) is articulated, at its front end, about a horizontal and transverse pin (36), it is urged upwardly by a spring (37), it is hooked, at its rear end, to the connecting rod system (34) and on this lever (35) abuts the rear end part of the inner sole (5).

6. Boot according to either one of Claims 4 and 5, characterized in that the mobile slide block (32) forming stop for the pawl (28) has the form of an upturned U, it comprises an upper horizontal and transverse web (32a) which is extended downwardly by two lateral and vertical flanges (32b, 32c) connected to the connecting rod system (34), the lower edge (32d) of the upper web (32a) constituting a mobile stop for the end of the upper arm (28b) of the pawl (28).

7. Boot according to Claim 6, characterized in that the lower edge (32d) of the upper web (32a) of the slide block (32) has a downwardly open notch (32e) cut out in its central part, in which may engage a tooth (33) fast with the inner face of the rear wall of the ankle part (12), this tooth (33) presenting substantially the form of a right-angled triangle of which the upper side (33b), constituting one of the sides of the right angle, serves as stop for the slide block (32) in its downward movement and of which the hypotenuse (33b) extends downwardly and forms a ramp for disengagement of the pawl (28).

8. Boot according to Claim 2 of the type comprising a shell bottom (38) on which is articulated a rear spoiler (39) about a horizontal and transverse pin (41), characterized in that the plate (21) for actuating the valve (13) bears, in its lower part, a hook (42) which may engage in the upper end part of a locking spring (43) borne by the lower part of the rear spoiler (39).

9. Boot according to Claim 8, characterized in that the locking spring (43) comprises an upper central part (43a) in the form of a downwardly open loop, the two lateral arms of the loop (43a) are extended, at their lower ends, by coaxial helical windings (43b, 43c) surrounding a horizontal and transverse pin (44) borne by the lower, rear part of the rear spoiler (39), these coaxial helical windings (43b, 43c) forming an acute angle with the upper loop (43a) and being applied against the upper part (45a) of a substantially L-shaped lever (45) which comprises a lower substantially horizontal arm (45b) extending forwardly, beneath the rear end part of the inner sole (5), a return spring (46) being housed below the lower horizontal arm (45b) of the lever (45) in order permanently to push this arm upwardly and an outer projection (50), forming ramp for disengagement of the spring (43), is provided in the lower part of the rear wall of the shell bottom (38) to act on the bearing branches (43d, 43e) of the spring (43), at the end of the opening movement of the rear spoiler (39), and cause the spring (43) to escape with respect to the hook (42) of the actuation plate (21).

10. Boot according to Claim 9, characterized in that each of the bearing branches (43d, 43e) of the spring (43) is substantially in the form of a downwardly open U of which one branch extends both above and below the winding pin (44).

11. Boot according to either one of Claims 9 and 10, characterized in that, in the upper part of the lever (45) are made slots (47) which are inclined downwardly and rearwardly and in these slots extend horizontal and transverse lugs (48) fast with the shell bottom (38), to control the movement of the lever (45).

12. Boot according to either one of Claims 9 and 10, characterized in that the lever (45) is articulated about a horizontal and transverse pin (49) provided at the front end of its lower branch (45b), this lever (45) pivoting in one direction or in the other about pin (49), either under the action of the inner sole (5) or under that of the return spring (46).

## Patentansprüche

1. Alpin- oder Tourenskischuh, der mit einer Energiequelle (11) aus flüssigem oder gasförmigem Brennstoff versehen ist, die eine Heizvorrichtung (1) speist, und die eine Vorrichtung (16) umfaßt, die eine Einspeisungseinrichtung (13) der Heizvorrichtung (1) steuert, die zwischen der Energiequelle (11) und der Heizvorrichtung (1) angeschlossen ist,
**dadurch gekennzeichnet,** daß
er im inneren des Schuhs Einrichtungen (35 bis 37), die empfindlich für den Druck sind, der durch den Fuß auf die interne Sohle (5) des Schuhs ausgeübt wird, und mechanische Verbindungseinrichtungen (32, 34) zwischen der Vorrichtung (16), die die Einspeisungseinrichtung (13) der Heizvorrichtung (1) steuert, und den Einrichtungen (35 bis 37), die empfindlich für den von dem Fuß ausgeübten Druck sind, enthält, um die Öffnung der Brennstoffeinspeisungseinrichtung (13) nur dann zu erlauben, wenn der Schuh angezogen ist, und um automatisch die Schließung dieser Einspeisungseinrichtung (13) hervorzurufen sobald der Schuh ausgezogen ist.

2. Schuh gemäß Anspruch 1, dadurch gekennzeichnet, daß die Vorrichtung (16), die die Einspeisungseinrichtung (13) steuert, ein Betätigungselement (21) der Energieeinspeisungseinrichtung (13) der heizenden Einheit (1) umfaßt, wobei dieses Betätigungselement, das beweglich vertikal am Inneren des Schaftes (12) des Schuhes montiert ist, durch einen Steuerknopf (24) betätigt wird, der beweglich vertikal am Äußeren der hinteren Wand des Schaftes (12) montiert ist, wobei dieses bewegliche Betätigungselement (21) Verriegelungseinrichtungen (28, 42) trägt, die mit Feststelleinrichtungen (32, 43) zusammenarbeiten, die von dem Schaft getragen werden, und auf denen die Einrichtungen (32, 34, 35, 45) wirken, die empfindlich auf den Druck des Fußes sind, um die Feststelleinrichtungen (32, 43) in Verriegelungsposition zu blockieren oder nicht, je nach dem ob ein Druck auf die interne Sohle (5) des Schuhs ausgeübt wird oder nicht, und um infolgedessen das Betätigungselement (21) der Einspeisungseirrichtung (13) der heizenden Einheit in Öffnungsposition zu halten oder nicht.

3. Schuh gemäß Anspruch 2, dadurch gekennzeichnet, daß die Steuerungsvorrichtung (16) der Energieeinspeisung zwei im wesentlichen vertikale Platten umfaßt, die aneinander anliegen und in vertikalen und longitudinalen Ebenen enthalten sind, nämlich eine manuelle Steuerplatte (19) und eine Betätigungsplatte (21) der Einspeisungseinrichtung oder eines Halmes (13), daß die Betätigungsplatte (21) des Hahnes (13), von größerer Höhe, die sich gleichzeitig oberhalb und unterhalb der Platte (19) erstreckt, an ihrem unteren Teil eine Klaue (15) trägt, die einen Steuerfinger (14) des Hahnes (13) betätigt, daß die manuelle Steuerplatte (19) im wesentlichen die Form eines nach hinten offenen C darstellt, und daß sie einen vertikalen Kern (19a) enthält, der an seinen beiden Enden durch zwei untere (19b) bzw. obere (19c) Flügel verlängert ist, wobei der obere Flügel (19c) der manuellen Steuerplatte (19) sich am Äußeren der hinteren Wand des Schaftes (12) erstreckt und an seinem äußeren Ende einen Steuerknopf (24) trägt, daß die Platte (21) konstant nach oben durch eine Feder (25) belastet ist, und daß sie an die Platte (19) durch Einrichtungen gekoppelt ist, die eine vertikale Bewegung der manuellen Steuerplatte (19) relativ bezüglich der Betätigungsplatte (21) erlauben.

4. Schuh gemäß Anspruch 3, dadurch gekennzeichnet, daß die manuelle Steuerplatte (19) an ihrem oberen Teil eine Klaue (19d) umfaßt, die sich nach oben erstreckt und auf eine Sperrklinke (28) wirkt, die auf dem oberen Teil der Betätigungsplatte (21) des Hahnes um eine horizontale und transversale Achse (29) angelenkt ist, wobei diese Sperrklinke (28) in Form eines zweiarmigen Hebels realisiert ist, der einen spitzen Winkel bildet und sich in Richtung der hinteren Wand des Schaftes (12) erstreckt, wobei der untere Arm (28a) der Sperrklinke (28) an seinem Ende in Kontakt mit der Betätigungsklaue (19d) ist, und wobei der obere Arm (28b) dieser Sperrklinke sich nach oben bis zur hinteren Wand des Schaftes (12) erstreckt, wobei die Sperrklinke (28) durch eine Feder (31) derart belastet ist, daß ihr oberer Arm (28b) konstant in Richtung der hinteren Wand des Schaftes (12) zurückgedrückt wird, auf der vertikal ein Schieber (32) gleiten kann, der einen beweglichen Anschlag für die Sperrklinke (28) bildet, wobei dieser Schieber (32) durch ein Gestänge (34) mit einem Hebel (35) verbunden ist, der in der Sohle (2) des Schuhes untergebracht ist, und der durch die interne Sohle betätigt wird.

5. Schuh gemäß Anspruch 4, dadurch gekennzeichnet, daß der Hebel (35) an seinem vorderen Ende um eine horizontale und transversale Achse (36) augelenkt ist, daß er nach oben durch eine Feder (37) belastet ist, daß er an seinem hinteren Ende an dem Verbindungsgestänge (34) aufgehängt ist, und daß sich auf diesen Hebel (35) der äußerste hintere Teil der internen Sohle (5) stützt.

6. Schuh gemäß einem der Ansprüche 4 und 5, dadurch gekennzeichnet, daß der bewegliche Schieber (32), der einen Anschlag für die Sperrklinke (28) in der Form eines umgedrehten U bildet, einen oberen horizontalen und transversalen Kern (32a) umfaßt, der nach unten durch zwei laterale und vertikale Flügel (32b, 32c) verlängert ist, die mit dem Verbindungsgestänge (34) verbunden sind, wobei der untere Rand (32d) des oberen Kernes (32a) einen beweglichen Anschlag für das Ende des oberen Armes (28b) der Sperrklinke (28) bildet.

7. Schub gemäß Anspruch 6, dadurch gekennzeichnet, daß aus dem zentralen Teil des unteren Randes (32d) des oberen Kernes (32a) des Schiebers (32) eine Kerbe (32e) ausgeschnitten ist, die nach unten offen ist, und in der ein Zahn (33) eingreifen kann, der mit der Innenfläche der hinteren Wand des Schaltes (12) verbunden ist, wobei dieser Zahn (33) im wesentlichen eine Form eines rechtwinkligen Dreieckes darstellt, dessen obere Seite (33b), die eine der Seiten des rechten Winkels bildet, als Anschlag für den Schieber (32) in seiner Bewegung nach unten dient, und dessen Hypotenuse (33b) sich nach unten erstreckt und eine Freigaberampe für die Sperrklinke (28) bildet.

8. Schuh gemäß Anspruch 2 von dem Typ, der ein Schalenunterteil (38) aufweist, auf dem eine hintere Haube (39) um eine horizontale und transversale Achse (41) augelenkt ist, dadurch gekennzeichnet, daß die Betätigungsplatte (21) des Hahnes (13) an ihrem unteren Teil einen Haken (42) trägt, der in den äußersten oberen Teil einer Verriegelungsfeder (43) eingreifen kann, die von dem unteren Teil der hinteren Haube (39) getragen wird.

9. Schuh gemäß Anspruch 8, dadurch gekennzeichnet, daß die Verriegelungsfeder (43) einen oberen zentralen Teil (43a) in Form einer nach unten offenen Schleife umfaßt, wobei die beiden seitlichen Zweige der Schleife (43a) an ihren unteren Enden durch helixförmige koaxiale Windungen (43b, 43c) verlängert sind, die eine horizontale und transversale Achse (44) umgeben, die von dem unteren und hinteren Teil der hinteren Haube (39) getragen wird, wobei diese helixförmigen koaxialen Windungen (43b, 43c) ihrerseits durch koplanare Stützzweige (43d, 43e) verlängert sind, die einen spitzen Winkel mit der oberen Schleife (43a) bilden, und die sich gegen den oberen Teil (45a) eines im wesentlichen L-förmigen Hebels (45) drücken, der einen im wesentlichen horizontalen unteren Flügel (45b) umfaßt, der sich nach vorn unter den äußersten hinteren Teil der internen Sohle (5) erstreckt, daß eine Rückholfeder (46) unter dem horizontalen unteren Flügel (45b) des Hebels (45) untergebracht ist, um permanent diesen Flügel nach oben zurückzudrücken, und daß ein äußerer Vorsprung (50), der eine Freigaberampe für die Feder (43) bildet, an dem unteren Teil der hinteren Wand des Schalenunterteils (38) vorgesehen ist, um auf die Stützzweige (43d, 43e) der Feder (43) für eine Öffnungsbewegung der hinteren Haube (39) zu wirken, und um die Feder (43) bezüglich dem Haken (42) der Betätigungsplatte (21) entweichen zu lassen.

10. Schuh gemäß Anspruch 9, dadurch gekennzeichnet, daß jeder der Stützzweige (43d, 43e) der Feder (43) im wesentlichen die Form eines nach unten offenen U hat, dessen einer Zweig sich gleichzeitig oberhalb und unter der Windungsachse (44) erstreckt.

11. Schuh gemäß einem der Ansprüche 9 und 10, dadurch gekennzeichnet, daß in dem oberen Teil des Hebels (45) Langlöcher (47) ausgespart sind, die von oben nach unten und von vorne nach hinten geneigt sind, und daß sich in diesen Langlöchern horizontale und transversale Zapfen (48) erstrecken, die mit dem Schalenunterteil (38) verbunden sind, um die Bewegung des Hebels (45) zu steuern.

12. Schuh gemäß einem der Ansprüche 9 und 10, dadurch gekennzeichnet, daß der Hebel (45) um eine horizontale und transversale Achse (49) angelenkt ist, die am vorderen Ende seines unteren Armes (45b) vorgesehen ist, wobei dieser Hebel (45) in der einen oder anderen Richtung um die Achse (49) drehbar ist, entweder unter der Einwirkung der internen Sohle (5) oder unter der der Rückholfeder (46).
